# DEMANDE DE BREVET EUROPEEN

(11) **EP 0 091 840 A1**
(43) Date de publication de la demande: **19.10.1983**
(21) Numéro de dépôt: 83400471.5
(22) Date de dépôt: 07.03.1983
(51) Int. Cl.: F17C 13/06, B65B 7/28

(54) **Capsuleuse manuelle, applicable notamment aux robinets de bouteilles de gaz**

(30) Priorité: 26.03.1982 FR 8205242
(71) Demandeur: ELF ANTARGAZ, F-75828 Paris Cedex 17 (FR)
(72) Inventeur: Lherault, Jean, F-75017 Paris (FR); Laumond, Albert, F-94300 Vincennes (FR); Turinetto, Jean-François, F-91800 Epinay sur Senart Brunoy (FR); Aubry, Jean, F-75017 Paris (FR); Decalion, Maurice, F-59224 Denain (FR); Evin, Christian, 59590 Raismes (FR)
(74) Mandataire: Phélip, Bruno

(57) **Abrégé**

Capsuleuse manuelle pour mettre en place une capsule sur des robinets de bouteilles de gaz sous pression.

La capsuleuse comprend un bâti (1), notamment en col de cygne, pourvu d'une poignée de manoeuvre (4), unt tête de sertissage (12) mobile dans le bâti et coopérant avec une enclume (3) solidaire du bâti, un dispositif (2) d'actionnement fluidique et de guidage de ladite tête de sertissage (12), un mécanisme (9) de rappel de tête et un dispositif (10) de commande fluidique pourvu de moyens de régulation et de sécurité.

Application aux installations de remplissage de bouteilles de gaz.

## Description

La présente invention concerne une capsuleuse manuelle, utilisable notamment pour la mise en place de capsules sur les nez filetés de robinets de bouteilles de gaz sous pression.

Lorsque des bouteilles sortent de l'installation de remplissage en gaz liquéfié, leurs robinets doivent être pourvus d'une capsule destinée à remplir une double fonction d'étanchéité et d'anti-violation. Cette capsule est constituée d'une coupelle en aluminium ou autre matériau déformable, pourvue d'une languette d'arrachement; le fond de la coupelle comporte un joint d'étanchéité remplissant sa fonction quand la capsule est fixée par sertissage sur le nez de robinet. Il existe à l'heure actuelle une machine pour effectuer automatiquement le capsulage des robinets de bouteilles sur la ligne de remplissage mais, lorsque cette machine est en indisponibilité, on ne peut évidemment plus fixer de capsules et il faut alors visser sur les nez de robinets des bouchons filetés qui ne remplissent pas la même fonction que les capsules.

Pour remédier à cet inconvénient, il est prévu, conformément à la présente invention une capsuleuse manuelle à commande fluidique qui comprend un bâti, notamment en forme de col de cygne, pourvu d'une poignée de manoeuvre, une tête de sertissage qui est mobile dans le bâti et qui coopère avec une enclume fixée dans le bâti, un dispositif de support, d'actionnement fluidique et de guidage de la tête de sertissage, un mécanisme de rappel de ladite tête et un dispositif de commande fluidique pourvus de moyens logiques de régulation et de sécurité.

La capsuleuse selon l'invention peut encore présenter les caractéristiques ci-après, considérées isolément ou selon toutes leurs combinaisons techniquement possibles :
- la tête de sertissage comprend un piston déplaçable à l'intérieur d'un manchon de guidage et coopérant avec un fourreau coulissant sur la surface extérieure du manchon pour actionner une garniture souple de sertissage, placée à l'extrémité de la tête, de façon qu'elle s'appuie contre la capsule et l'applique étroitement contre la périphérie et l'extrémité du nez de robinet en assurant ainsi son sertissage.
- le dispositif d'actionnement fluidique et de guidage de la tête de sertissage comprend un vérin pneumatique, notamment en forme de vessie plate gonflable, placé entre un plateau fixe, relié au bâti par des tiges de guidage et un plateau mobile de poussée, coulissant sur lesdites tiges de guidage et sur lequel est fixé ledit manchon de guidage de la tête de sertissage.
- il est prévu dans le manchon de guidage un butoir contre lequel vient buter le piston de sertissage, après compression d'un ressort de rappel intermédiaire.
- il est prévu sur la surface extérieure du manchon de guidage un épaulement servant à actionner le fourreau extérieur de la tête de sertissage en fin de cycle.
- pour assurer le retour du dispositif de support et d'actionnement de la tête de sertissage dans la position initiale, il est prévu un ou plusieurs ressorts de rappel agissant en compression entre le bâti et le plateau mobile de poussée.
- pour assurer ce mouvement de retour, il est prévu un ou plusieurs vérins fluidiques de rappel dont le cylindre est fixé sur ledit bâti et dont le piston est relié par une tige au plateau mobile de poussée.
- le dispositif de commande fluidique comprend une gâchette opérant par maintien d'un contacteur fluidique en condition de service, un temporisateur de réglage du cycle de sertissage, un distributeur de commande du vérin principal, un distributeur de commande du vérin de rappel, un distributeur d'asservissement et un circuit logique de sécurité pour arrêter la capsuleuse en cours de cycle.

D'autres avantages et caractéristiques de l'invention seront mis en évidence dans la suite de la description, donnée à titre d'exemple non limitatif, en référence aux dessins annexés dans lesquels :
Fig. 1 est une vue en coupe schématique, faite suivant la ligne I-I de la figure 2 d'un mode de réalisation de la capsuleuse manuelle selon l'invention.
Fig. 2 est une vue en plan de la capsuleuse, et
Fig. 3 est un schéma d'un exemple de circuit du dispositif de commande pneumatique de la capsuleuse selon l'invention.

Dans l'exemple de réalisation des figures 1 et 2, la capsuleuse comporte essentiellement un bâti 1 en forme de col de cygne, pourvu à son extrémité arrière d'une poignée 4 suspendue par l'intermédiaire d'un crochet 6 à un câble 7 lui-même relié à une potence, non représentée. Le bâti 1 porte d'un côté le dispositif d'actionnement pneumatique 2 de la tête de sertissage 12 et de l'autre côté l'enclume 3 qui est fixe . Il est en outre prévu un dispositif de rappel 9 pour ramener la tête de sertissage dans la position initiale et un coffret de commande pneumatique 10 indiqué schématiquement sur la figure 1 et dont les composants seront décrits en détail dans la suite en référence au schéma de circuit de la figure 3. La capsuleuse/comman- dée à l'aide d'une gâchette 5 qui agit sur un contacteur pneumatique 8.

On va maintenant décrire de façon détaillée la tête de sertissage de capsule et son dispositif d'actionnement et guidage.

La tête de sertissage comprend une partie 11 en forme de piston coulissant à l'intérieur d'un manchon de guidage 16 et pourvue d'un côté d'un embout 13 dont la fonction sera précisée dans la suite. Le piston 11 agit de l'autre côté sur une calotte souple 29 maintenue en bout du manchon de guidage 16 de manière à l'appliquer contre une capsule C placée sur un nez N de robinet R (représenté en traits mixtilignes à la figure 1). En outre il est prévu à l'extérieur du manchon 16 un fourreau 28 dont le mouvement de coulissement sur le manchon est guidé par un téton, schématisé en 35 et se déplaçant dans une fente pa- te parallèle à l'axe du manchon 16. Ce fourreau 28 a pour fonction, en fin de course de sertissage, d'appliquer étroitement la calotte souple 29 contre et autour de la capsule pour que celle-ci épouse le profil du nez de robinet dans sa partie latérale filetée.

Le dispositif d'actionnement 2 de la tête de sertissage 12 comprend un vérin de profil aplati en forme de vessie plate gonflable, notamment un vérin connu sous la désignation commerciale PRONAL; ce vérin alimenté par l'intermédiaire de la tubulure 23, est placé entre un plateau fixe 21, relié par des tiges de guidage 31,32, au bâti 1 de la capsuleuse, et un plateau mobile 22, pouvant coulisser sur lesdites tiges 31, 32. Sur ce plateau mobile 22 est fixé le manchon de guidage 16 de la tête de sertissage 12 par l'intermédiaire de vis schématisées en 34. Le manchon 16 coulisse dans un fût de guidage 15, représenté seulement de façon schématique et fixé dans la platine arrière 18 du bâti 1 de la capsuleuse.

A l'intérieur du manchon 16 est fixé, à l'aide d'une goupille 25', un butoir 25 pourvu d'un embout 24 contre lequel vient buter, au cours du cycle de sertissage, le piston 11 après compression d'un ressort de rappel intermédiaire 14. Sur la surface extérieure du manchon 16, il est prévu un épaulement 27 qui a pour fonction, vers la fin du cycle de sertissage, de pousser vers l'avant le fourreau extérieur 28 de la tête 12 pour assurer l'enveloppement de la capsule C par la garniture extrême 29.

En regard de la tête de sertissage 12, il est prévu à l'extrémité du col de cygne du bâti 1 une enclume fixe 3 qui entre en contact avec le robinet R par l'intermédiaire d'une saillie 30 afin de le maintenir pendant le cycle de sertissage.

Une fois le cycle de sertissage terminé, il faut que l'ensemble de la tête de sertissage 12 et du dispositif d'actionnement revienne dans la position initiale. Il est possible d'utiliser à cet effet un ou plusieurs ressorts de rappel qui sont comprimés par la partie mobile du dispositif pendant la course de sertissage et qui se détendent ensuite pour la ramener en condition initiale. Cependant cette compression des ressorts pendant la course de sertissage absorbe une partie de l'énergie du vérin 17 et se traduit ensuite par une brusque détente des ressorts pendant le mouvement de retour et par conséquent par un choc important en fin de course. Aussi, conformément à une caractéristique de la capsuleuse selon l'invention, il est prévu, pour assurer le rappel de la partie mobile du dispositif, un vérin pneumatique 9 dont le cylindre est fixé sur la platine arrière 18 du bâti et dans lequel coulisse un piston 19 relié par une tige 20 au plateau mobile 22 portant le manchon 16. En fin de course de sertissage, ce vérin de rappel 9 est alimenté en air par le dispositif de commande 10 et assure un mouvement uniforme de retour du dispositif jusque dans la position initiale, avec aplatissement du vérin principal 17.

On va maintenant décrire la structure et le fonctionnement du dispositif de commande 10 de la capsuleuse, en référence au schéma de circuit pneumatique donné à titre d'exemple sur la figure 3. A cet égard il est d'ailleurs à noter que le circuit pourrait être également du type hydraulique. Comme le montre la figure 3, l'air comprimé entre en 36 et alimente en parallèle plusieurs éléments, notamment le contacteur pneumatique 8 de la gâchette 5. Quand celle-ci est actionnée, l'air comprimé parvient par l'intermédiaire du raccord 37 d'une part au temporisateur T et d-'autre part au distributeur D₁, du type 5/2 différentiel dans l'exemple considéré, qui subit alors un pilotage sans laisser passer l'air. Le temporisateur est enclenché, c'est-à-dire ouvert et l'air parvient ainsi d'une part à l'autre extrémité du distributeur D₁ de façon à manoeuvrer son tiroir et établir la liaison avec le distributeur D₂ de commande de vérin principal 17, et d'autre part à l'entrée du distributeur D₃, du type 5/2 bistable, servant à commander le vérin de rappel 9 mais qui est alors simplement piloté.

Si tout est normal, la liaison 38-39-40-41 est alors établie avec le vérin 17 qui est par conséquent actionné et le cycle de sertissage est amorcé; le vérin précité peut exercer une force élevée, par exemple de 1 tonne. A la fin du cycle de sertissage, définie par le temporisateur réglagle T, il n'y a plus pilotage du distributeur D₃ qui assure alors par l'intermédiaire du tuyau 46 l'alimentation de la cellule OU-47 et par conséquent, si tout est normal, du vérin pneumatique 9 de rappel de tête de sertissage 12. Celui-ci ramène alors le dispositif d'actionnement 2 en position initiale par l'intermédiaire de la tige 40.

Si pour une raison quelconque d'insécurité, de mauvais positionnement de la capsule, ou autre, l'opérateur décide d'arrêter prématurément le cycle de sertissage, il est prévu un système de sécurité qui va maintenant être décrit. La gâchette 5 est du type à maintien continu en pression par la main de l'opérateur pendant tout le cycle de sertissage. Pour arrêter prématurément ce cycle, il lui suffit de relâcher la gâchette, ce qui provoque l'enclenchement du système de sécurité constitué par la cellule NON-49, normalement fermée, et le distributeur D₄, du type 3/2 à rappel par ressort dans l'exemple considéré , Ce système intervient de la façon suivante : quand la gâchette est relâchée , la voie 38-39-40-41, et par conséquent 42, n'est plus alimentée en air. La cellule NON-49, ne recevant plus deux signaux pneumatiques à ses entrées, commute dans la condition d'ouverture et alimente le distributeur qui fournit alors de l'air, par l'intermédiaire de la cellule OU-47, au vérin de rappel 9 qui ramène la capsuleuse en-condition initiale en opérant ainsi dans le sens de la sécurité.

La description ci-dessus montre que la capsuleuse selon l'invention est d'un fonctionnement très efficace et très sûr. Pour améliorer encore la maniabilité de l'appareil, on peut fixer par tout moyen approprié, non représenté sur les dessins, un fourreau dont l'axe est parallèle à la ligne d'action du dispositif de capsulage et qui est dimensionné de façon à permettre d'abord le passage de la main de l'opérateur et ensuite le maintien de son avant-bras pendant la manoeuvre de la capsuleuse et son actionnement à l'aide de la gâchette.

Bien entendu l'invention n'est pas limitée au mode de réalisation décrit et toutes modifications et variantes à la portée de l'homme de l'art ne sortent pas du cadre de l'invention.

## Revendications

1. Capsuleuse manuelle, utilisable notamment pour des robinets de bouteilles de gaz sous pression, caractérisée en ce qu'elle comprend :
- un bâti (1) en particulier en col de cygne, pourvu d'une poignée de manoeuvre (4),
- une tête de sertissage (12) mobile dans le bâti et coopérant avec une enclume (3) solidaire du bâti,
- un dispositif (2) de support d'actionnement fluidique et de guidage de ladite tête de sertissage (12),
- un mécanisme (9) de rappel de tête, et
- un dispositif (10) de commande fluidique pourvu de moyens de régulation (T) et de sécurité (49-D_{.}).

2. Capsuleuse manuelle selon la revendication 1, caractérisée en ce que la tête de sertissage comprend un piston (11) déplaçable à l'intérieur d'un manchon de guidage (16) et coopérant avec un fourreau (28) coulissant sur la surface extérieure du manchon pour actionner une garniture souple (29) de sertissage, placée à l'extrémité de la tête (12), de façon qu'elle s'appuie contre la capsule (C) et l'applique étroitement contre la périphérie et l'extrémité du nez de robinet (R) en assurant ainsi son sertissage.

3. Capsuleuse selon l'une des revendications 1 ou 2, caractérisé en ce que le dispositif de support, d'actionnement fluidique et de guidage de la tête de sertissage comprend un vérin pneumatique (17), notamment en forme de vessie plate gonflable placé entre un plateau fixe (21), relié au bâti (1) par des tiges de guidage (31,32), et un plateau mobile de poussée (22), coulissant sur lesdites tiges de guidage et sur lequel est fixé ledit manchon de guidage (16) de la tête de sertissage (12).

4.Capsuleuse selon l'une quelconque des revendications 1 à 3, caractérisée en ce qu'il est prévu dans ledit manchon (16) un butoir (24) contre lequel vient buter le piston de sertissage (11), après compression d'un ressort de rappel intermédiaire (14).

5. Capsuleuse selon l'une quelconque des revendications 1 à 4, caractérisé en ce qu'il est prévu sur la surface extérieure du manchon de guidage (16) un épaulement (27) servant à actionner le fourreau extérieur (28) de la tête de sertissage (12) en fin de cycle.

6. Capsuleuse selon l'une quelconque des revendications 1 à 5, caractérisée en ce que, pour assurer le retour du dispositif de support et d'actionnement (2) de la tête de sertissage dans la position initiale, il est prévu un ou plusieurs ressorts de rappel agissant en compression entre le bâti (1) et le plateau mobile de poussée (22).

7. Capsuleuse selon l'une quelconque des revendications 1 à 5, caractérisée en ce que, pour assurer le retour du dispositif de support et actionnement (2) de la tête de sertissage dans la position initiale, il est prévu un ou plusieurs vérins fluidiques de rappel dont le cylindre (9) est fixé sur le bâti (1) et dont le piston (19) est relié par une tige (20) au plateau mobile de poussée (22).

8. Capsuleuse selon l'une quelconque des revendications 1 à 7, caractériséeen ce que le dispositif de commande fluidique comprend une gâchette (5) opérant par maintien d'un contacteur fluidique (8) en condition de service, un temporisateur (T) de réglage du cycle de sertissage, un distributeur (D₂) de commande du vérin principal (17), un distributeur (D₃) de commande du vérin de rappel (9), un distributeur d'asservissement (D₁) et un circuit logique de sécurité (NON-49, ET-47, 0₄) pour arrêter la capsuleuse en cours de cycle.
